# EUROPÄISCHE PATENTSCHRIFT

(11) **EP 1 146 976 B1**
(45) Veröffentlichungstag und Bekanntmachung des Hinweises auf die Patenterteilung: **18.09.2002**
(21) Anmeldenummer: 00901080.2
(22) Anmeldetag: 11.01.2000
(51) Int. Cl.: B22D 5/04

(54) **VORRICHTUNG ZUM EINGIESSEN VON GUSSEISEN IN MASSELGIESSFORMEN**
DEVICE FOR POURING CAST IRON INTO PIG MOULDS
DISPOSITIF DE COULEE DE FONTE DANS DES MOULES DE COULEE DE GUEUSES

(30) Priorität: 22.01.1999 DE 19902441
(43) Veröffentlichungstag der Anmeldung: 24.10.2001
(73) Patentinhaber: SMS SCHLOEMANN-SIEMAG AKTIENGESELLSCHAFT, 40237 Düsseldorf (DE)
(72) Erfinder: HILLE, Volker, D-54290 Trier (DE)
(74) Vertreter: Valentin, Ekkehard, Dipl.-Ing.
(86) Internationale Anmeldenummer: EP0000112
(87) Internationale Veröffentlichungsnummer: WO00043151

(56) Entgegenhaltungen:
- WO-A-00/09278
- DE-A- 2 709 052
- DE-A- 2 850 563
- PATENT ABSTRACTS OF JAPAN vol. 018, no. 418 (M-1650), 5. August 1994 (1994-08-05) & JP 06 126387 A (KOBE STEEL LTD), 10. Mai 1994 (1994-05-10)
- PATENT ABSTRACTS OF JAPAN vol. 018, no. 396 (M-1644), 25. Juli 1994 (1994-07-25) & JP 06 114499 A (KOBE STEEL LTD), 26. April 1994 (1994-04-26)

## Beschreibung

Die Erfindung betrifft eine Vorrichtung zum Eingießen von Gußeisen in Masselgießformen, umfassend in einer Masselgießmaschine ein mit Masselgießformen bestücktes Endlostransportband zum Transport der Masselgießformen von einer Gießstation zu einer Masselentleerungsstation, und umgekehrt, wobei jede Masselgießform in der Gießstation beim Durchlauf durch die Gießvorrichtung mit der Formmulde nach oben zeigend mit Metallschmelze gefüllt wird, die aus einem Transportbehälter über ein Leitorgan, in die Formmulden eingeleitet wird.

Masselgießmaschinen sind bekannt. Flüssiges Roheisen wird bekanntermaßen entweder nach dem Abstich im Hochofen mittels Pfannen einem Stahlwerk zugeführt oder, falls es nicht sofort weiterverarbeitet werden kann, in Form von Barren, den sogenannten Masseln, zur Lagerung bzw. zum weiteren Transport vergossen Roheisenmasseln haben nach dem gewünschten Verwendungszweck unterschiedliche Gewichte, üblicherweise ist eine Massel etwa 6 kg schwer.

Zur Herstellung von Roheisenmasseln kommen gattungsgemäße Masselgießmaschinen zur Anwendung. Bspw. beschreibt die noch unveröffentlichte Patentanmeldung P 198 35 824.5 eine Masselgießmaschine, die sich aus einer Gießstation, mindestens einem Endlostransportband sowie einer Entleerungsstation für die erstarrten Masseln am Umlenkpunkt des Endlosbandes zusammensetzt. An jedem Endlostransportband sind mehrere Masselgießformen bzw. Kokillen angebracht. Nach dem Gießen von schmelzflüssigem Material in die Masselgießform wird diese zur Entleerungsstation transportiert, üblicherweise in Aufwärtsrichtung, mittels eines Schrägförderers. Beim Durchfahren des ersten Umlenkpunktes des Endlosbandes wird jede Masselgießform selbsttätig entleert, und die erstarrte Massel in geeigneten Behältern oder auf einem Transportband gesammelt.

Bei derartigen Masselgießmaschinen wird das zu vergießende flüssige Roheisen aus einem Transportgefäß, bspw. einem sogenannten Torpedowagen, in eine zur Gießmaschine hin leicht geneigte, feuerfest ausgekleidete Gießrinne gegossen. Diese Rinne endet über den im Gießband der Maschine umlaufenden Kokillen. Das durch die Rinne laufende flüssige Roheisen fällt dabei frei über die Endkante der Rinne in die Kokille. Die Höhe dieser Kante über der Kokille ist relativ groß. Bei dieser Art der Aufgabe des flüssigen Roheisens in die Kokille treten folgende Probleme auf:
- Der Gießstrahl trifft auf der vollen Breite der Kokille auf, demnach auch auf den Stegen zwischen den eigentlichen Vertiefungen für die Masseln, den sogenannten Formmulden. Dies führt zum Wegspritzen von Eisen, wodurch das Gießband der Maschine durch anhaftende Eisenspritzer laufend verunreinigt und schließlich in seiner Funktion beeinträchtigt wird, wodurch unerwünschter Wartungsaufwand erforderlich wird.
- Bei Betriebsstörungen ist der Gießstrahl nicht kurzfristig unterbrechbar.
- Die Dicke der feuerfesten Schicht am Boden der Rinne und ihre äußere Verkleidung aus Stahlblech vergrößert die Fallhöhe des flüssigen Eisens in die Kokille und erhöht auf diese Weise die Neigung zum Spritzen und Überlaufen der Kokille.
- Die Vorderkante der Rinne unterliegt einem nicht unerheblichen Verschleiß, so daß sich der Ablaufpunkt des flüssigen Eisens im Laufe des Betriebes in der Horizontalen und Vertikalen nachteilig verschiebt.
- Die Rinne verfügt über keine Speicherkapazität für flüssiges Eisen, so daß einerseits Unregelmäßigkeiten der Eisenzuführung aus dem Transportgefäß, bspw. durch Verschleiß des feuerfesten Materials im Transportgefäß, nicht kompensiert werden können, und andererseits Badbewegungen in der Schmelze, die durch eine vergleichsweise große Fallhöhe des Eisens aus dem Transportgefäß bedingt sind, nicht gedämpft werden können und bis auf die Verhältnisse in der Kokille durchschlagen.

Das Dokument DE-A 2 850 563 beschreibt die Technologie eines Gießverfahrens mit Schöpflöffel sowie die Mechanisierung des Gießprozesses.

Verwendet werden zwei alternierend kippbare Giessgefässe. Es gibt weder einen wannenartigen Teil eines Verteilers, noch eine Niveausteuerung im Zuflusssystem der Verteilerrinnen. Es fehlt infolgedessen eine Speichermenge für die Schmelze, die jedoch zur Vergleichsmässigung des Schmelzenflusses von großer Bedeutung ist. Das System ist zwar mit einer Betriebsüberwachungseinheit im Zusammenwirken mit einer Kontrolleinrichtung ausgerüstet, jedoch kann eine Regelung des Schmelzenzuflusses ohne eine Speichermenge an Schmelze im Vorlauf nicht ordnungsgemäss funktionieren.

Der Erfindung liegt die Aufgabe zugrunde, eine Vorrichtung zum Eingießen von Gußeisen, der im Oberbegriff von Anspruch 1 genannten Art derart zu verbessern und auszugestalten, daß die vorgenannten Nachteile, Schwierigkeiten und Grenzen der Technik überwunden werden, wobei die Ausgestaltung der Vorrichtung derart unkompliziert und übersichtlich sein soll, daß sie an jeder vorhandenen Masselgießmaschine eingesetzt werden kann. Weiterhin soll die Vorrichtung nach der Erfindung höchsten Sicherheitsanforderungen beim Betrieb einer Masselgießmaschine entsprechen.

Zur Lösung der Aufgabe wird bei der Vorrichtung zum Eingießen von Gußeisen in Masselgießformen der im Oberbegriff von Anspruch 1 genannten Art mit der Erfindung ein Zusammenwirken folgender Elemente vorgeschlagen:
- ein als Verteiler ausgebildetes Leitorgan mit einem wannenartigen Teil zum Auffangen von Schmelze aus dem Transportbehälter unter Bildung einer Speichermenge, im Zusammenwirken mit
- einem Gießteil, das mit wenigstens einem rohrförmigen Ausguss ausgebildet ist, und beide Teile unter Freilassung einer kommunizierenden Öffnung in einer syphonartigen Wand einander funktionell zugeordnet sind, und
- der Verteiler mit seinem Ausguss in möglichst geringem Abstand oberhalb der Formmulden der Masselgießformen fest angeordnet und diesem zwecks zeitweiliger Unterbrechung des Austritts von Schmelze aus dem Ausguss bei gleichzeitiger Unterbrechung des Metalistrahls ein Verschlussorgan in Wirkverbindung mit einer fernbedienbaren Auslösevorrichtung, beherrschbar zur Betriebsüberwachung von einer Kontrolleinrichtung, zugeordnet ist, welcher
- eine Betriebsüberwachungseinheit zuordenbar ist, die mit der Kontrolleinrichtung der Gießstation derart zusammenwirkbar ist, dass bei Änderung oder Störung des Betriebszustandes der Masselgießmaschine eine entsprechende Änderung des Betriebes der Gießstation eingeleitet wird, bspw. Änderung der Transportgeschwindigkeit des Transportbandes bzw. der Badhöhe oder der Speichermenge von Schmelze im Verteiler, und dass zusätzlich für einen störungsfreien Betrieb der Anlage
- dem Verteiler eine Einrichtung zur Überwachung der Höhe des Schmelzebades zugeordnet ist, welche bei Über- oder Unterschreitung einer vorgebbaren Höhenmarge die Neigung des Transportbehälters entsprechend korrigiert.

Bei der erfindungsgemäßen Vorrichtung wird flüssiges Eisen aus einem Transportwagen zunächst in einen wannenartigen Teil eines Verteilers zum Auffangen des Strahls der Metallschmelze gegossen, wobei der Verteiler durch eine syphonartige Wand in zwei Teile unterteilt wird, nämlich in einen Auffangteil für den Strahl der Metallschmelze aus dem Transportbehälter, in welchem turbulente Strömungszustände herrschen, wobei im vorderen Teil, der einen rohrförmigen Ausguß besitzt, eine Beruhigung des Schmelzebades auftritt. Der im Boden dieses Teils vorhandene röhrenförmige Ausguß kann dabei so nahe an jede einzelne Masselvertiefung der Kokille geführt werden, wie dies die Formkanten zulassen. Mit Vorteil verwendet die erfindungsgemäße Vorrichtung zum Eingießen von Metallschmelze an sich bekannte Konstruktionsprinzipien beim Stranggießen von Stahl wie bekannte Verteilerrinnen unter Anpassung an die besonderen Gegebenheiten bei einer Masselgießmaschine.

Die Verwendung des erfindungsgemäßen Verteilers hat folgende Vorteile:
- Jede Massel-Formmulde wird separat gefüllt, es trifft kein Eisen auf die Grate zwischen den Vertiefungen.
- Die Ausgüsse unterliegen einem vergleichsweise geringen Verschleiß, der Aufgabepunkt in jede Formmulde ändert sich während des Betriebes nur in vernachlässigbaren Größenordnungen.
- Der Aufgabepunkt des flüssigen Eisens kann näher an die Kokille herangeführt werden, als bei einer Rinnenkonstruktion. Die Spritzneigung wird verringert.
- Der oben liegende Gießteil des Verteilers mit einer vorgebbaren Speichermenge an Gußeisen stellt einen ruhigen und gleichmäßigen Zufluß an flüssigem Metall sicher.
- Die Speichermenge im Verteiler kann Zeiten, die für einen Wechsel zu einem neuen Transportgefäß benötigt werden, überbrücken, ohne daß die Anlage in ihrer Funktion angehalten werden muß.
- Das Funktionsprinzip der erfindungsgemäßen Gießvorrichtung ist unabhängig von der genauen Anzahl der eingesetzten Gießrohre und der Form des Verteilers. Die Vorrichtung kann daher an jeder Gießmaschine eingesetzt werden, die auf dem Prinzip einer Masselgießmaschine für Roheisen funktioniert.

Einzelheiten, Merkmale und Vorteile der Erfindung ergeben sich aus der nachstehenden Erläuterung eines in der Zeichnung schematisch dargestellten Ausführungsbeispieles.

Die Vorrichtung zum Eingießen von Gußeisen in Masselgießformen 1 umfaßt in einer Masselgießmaschine ein mit Masselgießformen 1 bestücktes Endlostransportband 2 zum Transport der Masselgießformen von einer Gießstation 3 zu einer Masselentleerungsstation, und umgekehrt, wobei jede Masselgießform 1 in der Gießstation 3 beim Durchlauf durch die Gießvorrichtung mit der Formmulde nach oben zeigend mit Metallschmelze gefüllt wird, die aus einem Transportbehälter 4 mit einem Gießstrahl 5 über ein Leitorgan in die Formmulden eingeleitet wird.

Das Leitorgan ist als Verteiler 6 mit einem wannenartigen Teil 7 zum Auffangen des Strahls 5 der Metallschmelze aus dem Transportbehälter 4 unter Bildung einer Speichermenge 8, sowie mit einem Gießteil 9 mit wenigstens einem rohrförmigen Ausguß 10 ausgebildet, die unter Freilassung einer kommunizierenden unteren Verbindungsöffnung 11 in einer gemeinsamen syphonartigen Zwischenwand 12 einander zugeordnet sind.

Der Verteiler 6 ist mit seinem Ausguß 10 in vergleichsweise geringem Abstand oberhalb der Formmulde der Masselgießformen 1angeordnet. Dadurch wird ein Spritzen von flüssigem Gußeisen und damit eine Verunreinigung und Beschädigung des Endlostransportbandes 2 der Masselgießmaschine vermieden.

Weil der Verteiler 6 eine Speichermenge 8 von flüssigem Metall, insbesondere Gußeisen, enthält, muß bspw. während eines Wechsels des Transportbehälters 4 oder im Falle einer Störung der Masselgießmaschine eine zeitweilige Unterbrechung des Austritts von Metallschmelze aus dem Ausguß 10 und fallweise zugleich eine Unterbrechung des Metallstrahls 5 möglich sein. Zu diesem Zweck ist dem rohrförmigen Ausguß 10 ein Verschlußorgan 13 zugeordnet. Das Verschlußorgan 13 weist einen von oben her durch das Schmelzbad 14 auf die Ausgußöffnung 10 aufsetzbaren Verschlußstopfen auf, der mit einer fembedienbaren Auslösevorrichtung 15 in Wirkverbindung steht.

Die Auslösevorrichtung 15 wird von einer Kontrolleinrichtung 16 zur Betriebsüberwachung beherrscht, derart, daß sie im Falle einer Betriebsunterbrechung den Ausguß 10 selbsttätig verschließt.

Dabei kann der Masselgießmaschine bevorzugt eine Betriebsüberwachungseinheit 17 zugeordnet sein, die mit der Kontrolleinrichtung 16 der Gießstation 3 derart zusammenwirkt, daß bei Änderung oder Störung des Betriebszustandes der Masselgießmaschine eine entsprechende Änderung des Betriebes der Gießstation eingeleitet wird. Bspw. kann bei Änderung der Transportgeschwindigkeit des Endlostransportbandes 2 eine Änderung der Badhöhe bzw. der Speichermenge 8 von flüssigem Metall im Verteiler 6 eingestellt werden.

Und schließlich ist zum ungestörten Betrieb dem Verteiler 6 eine Einrichtung 18 zur Überwachung der Höhe des Schmelzebades 8 zugeordnet, welche bei Über- oder Unterschreitung einer vorgegebenen Höhenmarge die Neigung des Transportbehälters 4 entsprechend korrigiert. Hierdurch wird der ausfließende Gießstahl 5 bzw. die Menge der ausfließenden Metallschmelze beeinflußt.

Das erfindungsgemäße Prinzip der Gießvorrichtung für Metallschmelze, insbesondere Gußeisen, in Masselgießformen ist unabhängig von der Anzahl eingesetzter Gießrohre 10 sowie von der Form des Verteilers 6 bzw. seines wannenartigen Teils 7 und Gießteils 9. Die Vorrichtung kann an jeder Gießmaschine für flüssiges Metall eingesetzt werden, die auf dem Prinzip einer Masselgießmaschine, bspw. für Roheisen, funktioniert. Der Einsatz der erfindungsgemäßen Gießvorrichtung ist im Hinblick auf die Entwicklung von neuen Hochleistungs-Masselgießmaschinen von wesentlicher Bedeutung.

### Bezugszeichenliste

- 1: Masselgießform
- 2: Endlostransportband
- 3: Gießstation
- 4: Transportbehälter
- 5: Gießstrahl
- 6: Verteiler
- 7: wannenartiger Teil
- 8: Speichermenge
- 9: Gießteil
- 10: Ausguß
- 11: Verbindungsöffnung
- 12: Zwischenwand
- 13: Verschlußorgan
- 14: Schmelzbad
- 15: Auslösevorrichtung
- 16: Kontrolleinrichtung
- 17: Betriebsüberwachungs-Einheit
- 18: Badspiegel-Überwachung

## Patentansprüche

1. Vorrichtung zum Gießen von Gusseisen in Masselgießformen, umfassend in einer Masselgießmaschine ein mit Masselgießformen bestücktes Endlostransportband (2) zum Transport der Masselgießformen (1) von einer Gießstation (3) zu einer Masselentleerungsstation, und umgekehrt, wobei jede Masselgießform (1) in der Gießstation (3) beim Durchlauf durch die Gießvorrichtung mit der Formmulde nach oben zeigend mit Metallschmelze gefüllt wird, die aus einem Transportbehälter (4) über ein Leitorgan in die Formmulden eingeleitet wird,
**gekennzeichnet durch**
ein Zusammenwirken der Elemente:
a) ein als Verteiler (6) ausgebildetes Leitorgan mit einem wannenartigen Teil (7) zum Auffangen von Schmelze aus dem Transportbehälter (4) unter Bildung einer Speichermenge (8), im Zusammenwirken mit
b) einem Gießteil (9), das mit wenigstens einem rohrförmigen Ausguss (10) ausgebildet ist, und beide Teile (7, 9) unter Freilassung einer unteren kommunizierenden Verbindungsöffnung (11) in einer syphonartigen Zwischenwand (12) einander funktionell zugeordnet sind, und
c) der Verteiler (6) mit seinem Ausguss (10) in möglichst geringem Abstand oberhalb der Formmulden der Masselgießformen fest angeordnet und diesem zwecks zeitweiliger Unterbrechung des Austritts von Schmelze aus dem Ausguss (10) bei gleichzeitiger Unterbrechung des Metallstrahls (56) ein Verschlussorgan (13) in Wirkverbindung mit einer fembedienbaren Auslösevorrichtung (15), beherrschbar zur Betriebsüberwachung von einer Kontrolleinrichtung (16), zugeordnet ist, welcher
d) eine Betriebsüberwachungseinheit zuordenbar ist, die mit der Kontrolleinrichtung (16) der Gießstation (3) derart zusammenwirkbar ist, dass bei Änderung oder Störung des Betriebszustandes der Masselgießmaschine eine entsprechende Änderung des Betriebes der Gießstation eingeleitet wird, bspw. Änderung der Transportgeschwindigkeit des Transportbandes (2) bzw. der Badhöhe oder der Speichermenge (8) von Schmelze im Verteiler (6), und dass zusätzlich für einen störungsfreien Betrieb der Anlage
e) dem Verteiler (6) eine Einrichtung (18) zur Überwachung der Höhe des Schmelzebades (8) zugeordnet ist, welche bei Über- oder Unterschreitung einer vorgebbaren Höhenmarge die Neigung des Transportbehälters (4) entsprechend korrigiert.

## Claims

1. Device for casting cast iron in pig casting moulds, comprising an endless transport belt (2), which is equipped with pig casting moulds, for transporting the pig casting moulds (1) from a casting station (3) to a pig emptying station and conversely in a pig casting machine, wherein each pig casting mould (1) is filled with molten metal in the casting station (3) during transit through the casting device with the mould trough facing upwardly, the molten metal being introduced into the mould troughs from a transport container (4) by way of a guide element, **characterised by** a co-operation of the elements:
a) a guide element, which is constructed as a distributor (6), with a sump-like part (7) for collecting melt from the transport container (4) with formation of a reserve quantity (8), in co-operation with
b) a casting part (9), which is formed with at least one tubular pouring outlet (10), and the two parts (7, 9) are functionally associated with one another while leaving free a lower communicating connection opening (11) in a siphon-like intermediate wall (12),
c) the distributor (6) is fixedly arranged with its pouring outlet at the smallest possible spacing above the mould troughs of the pig casting moulds and this is, for the purpose of temporary interruption of the exit of melt from the pouring outlet (10) with simultaneous interruption of the metal stream (56), associated with a closure element (13) in operative connection with a remotely controllable trigger device (15) and controllable, for operational monitoring, by a checking device (16), with which
d) an operational monitoring unit can be associated, the unit being co-operable with the checking device (16) of the casting station (3) in such a manner that in the case of change in or disturbance of the operational state of the pig casting machine a corresponding change in the operation of the casting station is initiated or change in the transport speed of the transport belt (2) or the bath level or reserve quantity (8) of melt in the distributor (6), and that in addition for a disturbance-free operation of the plant
e) a device (18) for monitoring the level of the melt bath (8) is associated with the distributor (6) and in the case of the falling below or exceeding of a predeterminable level margin correspondingly corrects the inclination of the transport container (4).

## Revendications

1. Dispositif de coulée de fonte dans des moules de coulée de gueuses, comprenant dans une machine à couler les gueuses, une bande transporteuse sans fin (2) munie de moules de coulée afin de transporter les moules de coulée (1) depuis une station de coulée (3) vers une station de vidage de gueuses, et inversement, chaque moule de coulée (1) étant rempli de métal fondu dans la station de coulée (3) en parcourant le dispositif de coulée avec la cavité du moule tournée vers le haut, le métal fondu étant introduit depuis un récipient de transport (4) via un organe directeur jusque dans les cavités de moules,
**caractérisé par** une coopération des éléments suivants :
a) un organe directeur réalisé sous forme de distributeur (6) avec une partie en forme de cuve (7) pour réceptionner la masse fondue hors du récipient de transport (4) en formant une quantité de stockage (8), en coopération avec
b) une partie de coulée (9) qui est réalisée avec au moins une busette de coulée tubulaire (10), les deux pièces (7, 9) étant associées l'une à l'autre du point de vue fonctionnel en laissant libre un orifice de communication inférieur (11) dans une paroi intermédiaire (12) en forme de siphon, et
c) le distributeur (6) avec sa busette de coulée (10) est agencé de manière fixe à distance aussi faible que possible au-dessus des cavités des moules de coulée, et à celui-ci est associé, dans le but d'interrompre en deux parties la sortie de masse fondue hors de la busette de coulée (10) tout en interrompant le jet de métal (56), un organe de fermeture (13) en coopération avec un dispositif de déclenchement (15) à télécommande, gouvernable pour surveiller le fonctionnement depuis un dispositif de contrôle (16), auquel
d) on peut associer une unité de surveillance de fonctionnement qui peut coopérer avec le dispositif de contrôle (16) de la station de coulée (3) de telle sorte qu'en cas de modification ou de dérangement de l'état de fonctionnement de la machine de coulée de gueuses, on déclenche une modification correspondante du fonctionnement de la station de coulée, par exemple une modification de la vitesse de transport de la bande transporteuse (2) ou de la hauteur de bain ou de la quantité de stockage (8) de masse fondue dans le distributeur (6), respectivement, et en ce qu'additionnellement, pour un fonctionnement sans dérangement de l'installation,
e) au distributeur (6) est associé un dispositif (18) de surveillance pour surveiller la hauteur du bain en fusion (8) qui, en cas de passage au-dessus ou au-dessous d'une marge de hauteur prédéterminée, corrige de manière correspondante l'inclinaison du récipient de transport (4).
